# FASCICULE DE BREVET EUROPEEN

(11) **EP 0 916 273 B1**
(45) Date de publication et mention de la délivrance du brevet: **06.11.2002**
(21) Numéro de dépôt: 98810791.8
(22) Date de dépôt: 18.08.1998
(51) Int. Cl.: A43B 5/04

(54) **Chaussure de ski**
Schischuh
Skiboot

(30) Priorité: 11.11.1997 CH 259797
(43) Date de publication de la demande: 19.05.1999
(73) Titulaire: LANGE INTERNATIONAL S.A., CH-1700 Fribourg (CH)
(72) Inventeur: Collavo, Andrea, 31044 Montebelluna/Treviso (IT)
(74) Mandataire: Meylan, Robert Maurice

(56) Documents cités:
- EP-A- 0 645 101
- EP-A- 0 699 399
- FR-A- 2 077 184

## Description

La présente invention concerne une chaussure de ski dont la tige est constituée d'une coque en matière plastique à volume variable se fermant sur le dessus du pied et le cou de pied par deux rabats superposés et munie d'au moins un dispositif de serrage comprenant une partie solidaire du côté interne de la coque, c'est-à-dire correspondant au côté interne du pied, et une partie fixée sur le côté externe de la coque, le côté externe de la coque présentant des zones de rigidité sensiblement inférieure au reste de la coque.

Dans le brevet FR 2 077 184, il est proposé de réaliser des chaussures de ski ayant des caractéristiques aussi voisines que possible de chaussure en cuir en utilisant deux ou plusieurs matières plastiques ayant des propriétés mécaniques différentes. La coque de la chaussure est formée par injection successive de matière plastique avec introduction d'éléments de renfort dans des points déterminés de la matière injectée. La coque obtenue est ainsi une coque relativement souple munie de zones de renfort pour l'ancrage des boucles de la chaussure.

De la demande de brevet EP 0 645 101, on connaît en outre une coque de chaussure de ski présentant des zones de rigidités et de résistances différentes, les parties les plus résistantes et les plus rigides constituant une sorte d'armature triangulée dont le rôle est une transmission optimale des efforts entre la jambe et la fixation.

Ces constructions ont pour but d'alléger la chaussure sans affaiblir l'ancrage des boucles et en conservant à la chaussure une rigidité suffisante pour jouer son rôle d'interface entre le pied et le ski.

La présente invention vise un autre but, à savoir une meilleure tenue du pied dans la chaussure et une meilleure prise de carre.

A cet effet, la chaussure de ski selon l'invention est caractérisée en ce que lesdites zones de rigidité sensiblement inférieure au reste de la coque sont situées de part et d'autre d'une bande plus résistante s'étendant obliquement du talon à l'extrémité antérieure de la coque et portant l'une des parties du dispositif de serrage de la coque.

La coque étant en plastique, une plus grande résistance sera généralement synonyme d'une plus grande rigidité.

Lors du serrage de la coque autour du pied, la bande oblique située sur le côté externe de la coque vient appliquer le pied contre la face intérieure du côté interne de la coque de manière enveloppante et tirer le pied vers l'arrière et appuyer le talon du pied contre le fond de la coque, mais en passant entre les zones sensibles que sont la région malléolaire et la région de l'articulation métatarsophalangienne. Le pied est ainsi maintenu en appui contre des parties rigides de la coque, en particulier contre la paroi de la coque située du côté interne du pied, contre laquelle le pied s'appuie naturellement lors de la prise de carre. Le pied étant en permanence en appui contre le côté interne de la coque, la prise de carre se fait sans jeu et par conséquent de façon instantanée et plus précise.

La coque est de préférence munie de deux dispositifs de serrage.

La bande plus résistante s'étend de préférence selon une courbe approximativement en arc de cercle dont le centre de courbure est situé en dessous de la chaussure et, de préférence, en avant de la chaussure.

En d'autres termes, la bande plus résistante s'étend selon une diagonale qui suit la courbure de la chaussure.

Selon un mode d'exécution, le côté extérieur de la coque présente deux zones de moindre rigidité, de part et d'autre de ladite bande plus résistante et respectivement situées en face de la région de l'articulation métatarsophalangienne et entre le talon et la région malléolaire.

D'autres modes de réalisation selon l'invention sont indiqués dans les revendications 5-9.

Le dessin annexé représente, à titre d'exemple, un mode d'exécution de la chaussure selon l'invention.

La figure 1 représente la chaussure vue du côté externe du pied.

La figure 2 représente la chaussure vue du côté interne du pied.

La chaussure représentée est une chaussure en matière plastique constituée d'une coque 1, dite à volume variable, destinée à entourer le pied et la cheville et d'un collier 2 articulé sur la coque 1 en deux points opposés 3 et 4 situés dans la région malléolaire, le collier 2 étant destiné à entourer le bas de la jambe. Cette chaussure, selon une construction bien connue, est munie de deux boucles de serrage 5 et 6 pour le serrage de la coque 1 et de deux boucles 7 et 8 pour le serrage du collier 2. On distingue en outre un chausson intérieur de confort 9.

De manière connue, la coque 1 à volume variable se ferme sur le pied et sur le cou de pied par deux rabats 10 et 11, le rabat 11 prolongeant le côté interne B de la coque et venant se superposer au rabat 10 solidaire du côté externe A de la coque.

Dans l'exemple considéré, la coque 1 est constituée de deux couches en matière plastique associées par un procédé de bi-injection ou de multi-injection ou encore par collage ou par un autre procédé équivalent. Les matières plastiques utilisées sont de préférence du polyuréthanne. La couche située à l'intérieur de la coque est constituée d'un plastique présentant une souplesse sensiblement supérieure à la souplesse de la couche extérieure qui inclut la semelle 14, le côté interne B de la coque et la majeure partie du côté externe A. La couche interne est apparente sur le côté externe A dans une première découpe 12 de la couche externe située entre le talon de la chaussure et la région malléolaire, c'est-à-dire l'articulation 3 et dans une seconde découpe 13 de la couche extérieure située de manière à être en face et autour de l'articulation métatarsophalangienne et elle forme en outre le rabat inférieur 10 dans le prolongement du côté externe A de la coque.

La couche extérieure de plastique, du côté externe A de la coque, présente en outre une première zone amincie A' entre la région malléolaire et le cou de pied et une seconde zone amincie A'' au-dessus de la région métatarsophalangienne, ces zones amincies A', A'' laissant apparaître, en surépaisseur, une bande 15 s'étendant obliquement, entre les découpes 12 et 13, du talon de la chaussure à l'extrémité antérieure de la coque selon une courbe approximativement en arc de cercle dont le centre de courbure est situé en dessous et en avant de la chaussure. A ses extrémités, cette bande 15 se confond, du côté externe, avec la partie inférieure de la coque et, de l'autre côté , avec le côté interne B de la coque, de telle sorte qu'il y a continuité, en épaisseur, entre la bande 15 et le côté interne B. Les boucles 5 et 6 sont constituées de leviers tendeurs 5a et 6a dont les embases sont fixées dans la bande 15, ces leviers tendeurs étant munis d'organes d'accrochages venant s'accrocher dans des crémaillères 5b et 6b fixées sur le côté interne de la coque.

Lors du serrage des boucles 5 et 6, une traction est exercée sur la bande résistante 15, laquelle, à la manière d'une sangle, tire le pied latéralement et en arrière et vient l'appliquer contre la paroi du côté interne de la coque et contre l'arrière de la coque. Le pied est ainsi parfaitement tenu et en permanence en appui latéral ferme contre le côté interne rigide de la coque, ce qui assure une prise de carre instantanée et précise et un guidage précis du ski.

L'invention n'est pas limitée au mode d'exécution représenté. En particulier, la coque de la chaussure pourrait être constituée d'un seul matériau plastique présentant des zones d'épaisseurs différentes ou de matières présentant des caractéristiques mécaniques différentes. L'essentiel consiste à obtenir, sur le côté externe de la chaussure, une bande de résistance suffisante pour supporter les dispositifs de serrage et la traction exercée sur ceux-ci.

## Revendications

1. Chaussure de ski dont la tige est constituée d'une coque (1) en matière plastique à volume variable se fermant sur le dessus du pied et le cou de pied par deux rabats superposés (10, 11) et munie d'au moins un dispositif de serrage (5, 6) comprenant une partie solidaire du côté interne (B) de la coque, c'est-à-dire correspondant au côté interne du pied et une partie fixée sur le côté externe (A) de la coque, le côté externe de la coque présentant des zones de rigidité sensiblement inférieure au reste de la coque, **caractérisée en ce que** lesdites zones (12, 13, 14) de rigidité sensiblement inférieure au reste de la coque sont situées de part et d'autre d'une bande (15) plus résistante s'étendant obliquement du talon à l'extrémité antérieure de la coque et portant l'une des parties du dispositif de serrage (5a, 6a).

2. Chaussure de ski selon la revendication 1, **caractérisée en ce que** ladite bande (15) s'étend selon une courbe approximativement en arc de cercle dont le centre de courbure est situé en dessous de la chaussure.

3. Chaussure de ski selon la revendication 2, **caractérisée en ce que** ledit centre de courbure est en outre situé en avant de la chaussure.

4. Chaussure de ski selon l'une des revendications 1 à 3, **caractérisée en ce que** le côté externe (A) de la coque présente deux zones de moindre rigidité (12, 13) de part et d'autre de ladite bande (15) et respectivement situées en face de la région de l'articulation métatarsophalangienne et entre la talon de la région malléolaire.

5. Chaussure de ski selon la revendication 4, **caractérisée en ce que** le rabat (10) solidaire du côté externe de la coque constitue une troisième zone de moindre rigidité.

6. Chaussure de ski selon la revendication 1, dont la coque est constituée de deux matières plastique de rigidités différentes, **caractérisée en ce que** lesdites zones de moindre rigidité sont constituées uniquement par le plastique de moindre rigidité.

7. Chaussure de ski selon la revendication 6, **caractérisée en ce que**, du côté externe de la coque, le plastique de plus grande rigidité, présente des zones amincies (A', A'') dans la région malléolaire (A') et au-dessus de la région métatarsophalangienne (A'').

8. Chaussure de ski selon la revendication 1, dont la coque est constituée d'un seul matériau plastique, **caractérisée en ce que** ladite bande (15) est délimitée, au moins en partie, par des zones amincies.

9. Chaussure de ski selon la revendication 1, dont la coque est constituée de plusieurs matériaux plastiques, **caractérisée en ce que** ladite bande (15) est formée d'un matériau de rigidité intrinsèque plus élevée.

## Patentansprüche

1. Schischuh, dessen Schaft aus einer Kunststoff-Schale (1) mit variablem Volumen besteht, welche sich über dem Fuss und dem Spann mittels zweier übereinander liegender Klappen (10, 11) schliesst und mit wenigstens einer Spannvorrichtung (5, 6) versehen ist, welche ein fest an der Innenseite (B) der Schale, das heisst an der der Innenseite des Fusses entsprechenden Seite, angebrachtes Teil und ein an der Aussenseite (A) der Schale befestigtes Teil aufweist, wobei die Aussenseite der Schale Zonen hat, deren Steifigkeit merklich geringer als die übrige Schale ist, **dadurch gekennzeichnet, dass** sich die erwähnten Zonen (12, 13, 14), die eine merklich geringere Steifigkeit als die übrige Schale haben, beiderseits eines widerstandsfähigeren Streifens (15) befinden, der sich schräg von der Ferse bis zum vorderen Ende der Schale erstreckt und eines der Teile (5a, 6a) der Spannvorrichtung trägt.

2. Schischuh nach Anspruch 1, **dadurch gekennzeichnet, dass** sich der erwähnte Streifen (15) längs einer Kurve erstreckt, die näherungsweise die Form eines Kreisbogens hat, dessen Krümmungszentrum unterhalb des Schuhs liegt.

3. Schischuh nach Anspruch 2, **dadurch gekennzeichnet, dass** das erwähnte Krümmunßszentrum ausserdem vor dem Schuh liegt.

4. Schischuh nach einem der Ansprüche 1 bis 4, **dadurch gekennzeichnet, dass** die Aussenseite (A) der Schale beiderseits des erwähnten Streifens (15) zwei Zonen (12, 13) geringerer Steifigkeit aufweist, von denen eine gegenüber dem Bereich des Metatarsus-Phalangen-Gelenks und die andere zwischen der Ferse und dem Knöchelbereich liegt.

5. Schischuh nach Anspruch 4, **dadurch gekennzeichnet, dass** die fest an der Aussenseite der Schale angebrachte Klappe (10) eine dritte Zone geringerer Steifigkeit bildet.

6. Schischuh nach Anspruch 1, dessen Schale aus zwei Kunststoffmaterialien unterschiedlicher Steifigkeit besteht, **dadurch gekennzeichnet, dass** die erwähnten Zonen geringerer Steifigkeit einzig und allein vom Kunststoff geringerer Steifigkeit gebildet werden.

7. Schischuh nach Anspruch 6, **dadurch gekennzeichnet, dass** an der Aussenseite der Schale der Kunststoff mit der grösseren Steifigkeit zwei schmale Zonen (A', A") im Knöchelbereich (A') und über dem Metatarsus-Phalangen-Bereich (A") aufweist.

8. Schischuh nach Anspruch 1, dessen Schale aus einem einzigen Kunststoffmaterial besteht, **dadurch gekennzeichnet, dass** der erwähnte Streifen (15) wenigstens teilweise durch schmale Zonen begrenzt ist.

9. Schischuh nach Anspruch 1, dessen Schale aus mehreren Kunststoffmaterialien besteht, **dadurch gekennzeichnet, dass** der erwähnte Streifen (15) aus einem Material mit erhöhter innerer Steifigkeit gebildet ist.

## Claims

1. Ski boot whose upper consists of a variable-volume plastic shell (1) which is closed over the top of the foot and the instep by two superimposed flaps (10, 12) and is provided with at least one tightening device (5, 6) comprising a part secured to the inner side (B) of the shell, that is to say the side corresponding to the inside of the foot, and a part fixed on the outer side (A) of the shell, the outer side of the shell having zones of substantially lower rigidity than the rest of the shell, **characterized in that** said zones (12, 13, 14) of substantially lower rigidity than the rest of the shell lie on either side of a stronger band (15) which extends obliquely from the heel to the front end of the shell and bears one of the parts of the tightening device (5a, 6a).

2. Ski boot as claimed in claim 1, **characterized in that** said band (15) extends along a curve approximately in the form of an arc of a circle whose center of curvature lies below the boot.

3. Ski boot as claimed in claim 2, **characterized in that** said center of curvature also lies in front of the boot.

4. Ski boot as claimed in one of claims 1 to 3, **characterized in that** the outer side (A) of the shell has two zones (12, 13) of lower rigidity, on either side of said band (15), one facing the region of the metatarsophalangeal joint and one lying between the heel and the malleolar region.

5. Ski boot as claimed in claim 4, **characterized in that** the flap (10) secured to the outer side of the shell constitutes a third zone of lower rigidity.

6. Ski boot as claimed in claim 1, whose shell consists of two plastics of different rigidities, **characterized in that** said zones of lower rigidity consist solely of the less rigid plastic.

7. Ski boot as claimed in claim 6, **characterized in that** on the outer side of the shell, the more rigid plastic has thinned zones (A', A") in the malleolar region (A') and above the metatarsophalangeal region (A").

8. Ski boot as claimed in claim 1, the shell of which consists of a single plastic, **characterized in that** said band (15) is at least in part delimited by thinned zones.

9. Ski boot as claimed in claim 1, the shell of which consists of several plastics, **characterized in that** said bank (15) is formed from a material of higher intrinsic rigidity.
